# FASCICULE DE BREVET EUROPEEN

(11) **EP 1 074 497 B1**
(45) Date de publication et mention de la délivrance du brevet: **25.02.2004**
(21) Numéro de dépôt: 00420160.4
(22) Date de dépôt: 19.07.2000
(51) Int. Cl.: B65H 19/18

(54) **Procédé et installation pour rabouter les extrémités de materiaux en bandes, bandes textiles notamment**
Verfahren und Vorrichtung zum Verbinden der Enden von Materialbahnen, insbesondere Textilbahnen
Method of and device for splicing the ends of material webs, especially textile webs

(30) Priorité: 30.07.1999 FR 9910101
(43) Date de publication de la demande: 07.02.2001
(73) Titulaire: D.M.T. Chognard Jean-Louis S.A., 69490 Sarcey (FR)
(72) Inventeur: Chognard, Jean-Louis, 42146 Machezal (FR)
(74) Mandataire: Thivillier, Patrick

(56) Documents cités:
- US-A- 1 724 225
- US-A- 2 035 682
- US-A- 3 276 710
- US-A- 4 106 974
- US-A- 4 629 531
- PATENT ABSTRACTS OF JAPAN vol. 009, no. 077 (M-369), 6 avril 1985 (1985-04-06) & JP 59 207351 A (TOUKIYOU KIKAI SEISAKUSHO:KK), 24 novembre 1984 (1984-11-24)

## Description

Dans de nombreux secteurs techniques, tel que par exemple l'industrie textile et plus particulièrement le secteur de la finition et de l'ennoblissement des articles textiles, l'industrie du moulage, on se trouve confronté au problème d'alimenter une installation de transformation avec un matériau se présentant sous la forme d'une bande continue, tel qu'un tissu, nontissé, ou tout autre complexe divers pouvant être découpé, moulé ou thermoformé, ledit matériau provenant d'un rouleau sur lequel est stockée une quantité plus ou moins importante de matière.

Par suite, se pose le problème d'avoir à procéder à une opération de raboutage lorsque l'on arrive à la fin d'un rouleau d'alimentation avec l'amorce de la matière provenant d'un nouveau rouleau, et ce pour avoir une alimentation continue, sans arrêt de l'installation de transformation.

Par ailleurs, se pose également le problème de la sécurité des opérateurs qui doivent avoir effectué les opérations de préparation en vue de l'opération de raboutage sans risque et de préférence en temps masqué pour éviter les pertes de production.

En fonction de la nature même du matériau en bande, une telle opération de raboutage peut être réalisée selon une fréquence qui peut être très variable et qui dépend de la longueur de matériau stocké sur un enroulement et de la vitesse de production d'une installation de transformation.

Pour réaliser une telle opération de raboutage sans arrêt de l'installation de transformation, de très nombreuses propositions ont été faites à ce jour comme cela ressort notamment du brevet US 3 276 710 et des brevets FR 2 129 006 et 2 130 876.

D'une manière générale, dans de telles installations, l'opération de raboutage est réalisée au moyen de rubans adhésifs disposés de part et d'autre de la zone de jonction.

Pour obtenir un fonctionnement en continu, le nouveau rouleau est mis en rotation avec une vitesse tangentielle sensiblement égale à la vitesse de déroulement du tissu au moment où la jonction bout à bout doit être effectuée.

Par ailleurs, pour réaliser la découpe transversale de la matière portée par le rouleau en voie d'épuisement, on utilise un couteau qui est fixé préalablement à l'extrémité de la matière portée par le nouveau rouleau et qui, pratiquement simultanément à l'opération de jonction, réalise la coupe de la matière du rouleau épuisé pour qu'il puisse être ensuite évacué.

Dans le brevet US 3 276 710, le couteau supporte un ruban adhésif permettant de réaliser la jonction entre les deux bandes de matière, le FR 2 130 876 décrivant quant à lui un perfectionnement à une telle technologie qui permet d'appliquer un ruban de jonction sur la face supérieure et éventuellement inférieure d'une jonction bout à bout faite entre deux tissus en cours de déroulement.

De telles installations, si elles permettent de réaliser un raboutage en continu, sont cependant d'une très grande complexité, et surtout occupent une surface au sol très importante.

Par ailleurs, la mise en place d'un couteau à l'extrémité des nouveaux rouleaux d'alimentation, peut présenter des risques, notamment lors de l'évacuation dudit couteau après réalisation de l'opération de raboutage.

D'autres solutions ressortent de l'enseignement des brevets US 1.724.225 et US 4.629.531. Le document US 1.724.225 divulgue essentiellement un système de changement de rotation de la bobine. Ce changement s'effectue d'une manière manuelle. Dans le document US 4.629.531, l'opérateur ne travaille pas à l'horizontal. L'installation de mise en oeuvre est complexe et occupe une surface au sol très importante.

Or on a trouvé, et c'est ce qui fait l'objet de la présente invention, un procédé perfectionné, ainsi qu'une installation permettant sa mise en oeuvre, qui non seulement permet de réaliser une opération de raboutage entre la fin du rouleau d'alimentation d'une installation de transformation avec l'amorce de la matière provenant d'un nouveau rouleau, et ce sans arrêt de ladite installation de transformation, mais également présente une très grande sécurité d'utilisation pendant cette phase opératoire, car l'opérateur travaille à l'extérieur de la zone et à plat.

Par ailleurs, le procédé conforme à l'invention permet de réaliser des installations très compactes, occupant une très faible surface au sol.

De plus, selon une forme préférentielle de réalisation, la mise en place de nouveaux rouleaux de matière et l'enlèvement des rouleaux épuisés est facilitée.

Enfin, le raboutage est réalisé de telle sorte que les bords des deux extrémités de matière soient superposés et disposés dans le prolongement l'une de l'autre, ce qui entraîne une très grande résistance au niveau de la zone de jonction.

D'une manière générale, l'invention concerne donc un procédé de raboutage entre un matériau en bande prélevé sur un rouleau et alimentant une ligne de transformation dudit matériau et l'amorce d'un second rouleau destiné à poursuivre l'alimentation après épuisement du premier sans arrêt de ladite ligne de transformation. Ce procédé est conforme aux caractéristiques de la revendication 1.

Grâce à un tel procédé, l'opérateur peut donc assurer la préparation de l'extrémité du rouleau de remplacement en toute sécurité et en temps masqué, de manière simple, puisqu'il lui suffit de positionner ladite extrémité sur la rampe aspirante de l'ensemble formant presse, l'opération de raboutage étant quant à elle effectuée automatiquement hors de la présence de l'opérateur, et ce sans arrêt de ligne de production dont l'alimentation est réalisée pendant cette phase opératoire par la réserve de matière prévue en aval du poste d'alimentation.

L'invention concerne également une installation permettant la mise en oeuvre d'un tel procédé. Cette installation est conforme aux caractéristiques de la revendication 2.

Selon une première forme de réalisation, le poste d'alimentation est disposé, si l'on considère la position de l'opérateur par rapport au bâti vertical à l'arrière de l'ensemble de raboutage. Ce poste d'alimentation comporte des moyens permettant d'enlever automatiquement le rouleau vide et de lui substituer le nouveau rouleau plein.

Dans une variante, plus particulièrement adaptée à l'alimentation de lignes de production à partir de matières lourdes, tels que feutres, tapis, et pour lesquelles la longueur contenue par chaque rouleau est relativement faible, ce qui implique des opérations de raboutage rapprochées, l'installation conforme à l'invention comporte deux ensembles de raboutage tels que définis précédemment, espacés l'un de l'autre, et qui définissent entre eux une zone de travail pour l'opérateur, chaque bâti vertical supportant le cylindre de détour inférieur ainsi qu'une presse comprenant la table d'appui déplaçable entre deux positions, l'une horizontale pour la mise en place de l'extrémité de la matière portée par le nouveau rouleau d'alimentation, l'autre en contact avec la surface d'appui transversale desdits ensembles de raboutage. Dans cette forme de réalisation, le positionnement de la matière dans un plan vertical passant par le cylindre de détour inférieur et la surface d'appui transversale est obtenue par l'intermédiaire d'un ensemble (chariot) déplaçable en partie haute du bâti entre les deux postes de travail, ledit ensemble comportant un élément de détour et le moyen de coupe de la matière prélevée sur le rouleau en voie d'épuisement afin de pouvoir réaliser l'opération de raboutage proprement dite.

Dans une telle forme de réalisation, l'alimentation en matière peut être obtenue directement à partir de rouleaux disposés de chaque côté des bâtis verticaux, lesdits rouleaux pouvant éventuellement être supportés par des chariots permettant leur manutention.

Par ailleurs, si les surfaces d'appui peuvent être planes, elles peuvent éventuellement se présenter sous la forme de cylindres montés libres en rotation.

Grâce à une telle structure, l'opérateur peut préparer en toute sécurité la mise en place de l'amorce de la matière provenant du rouleau destiné à être substitué à celui en voie d'épuisement, l'opération de raboutage proprement dite étant effectuée automatiquement après que l'opérateur soit sorti de la zone de travail.

L'invention et les avantages qu'elle apporte seront cependant mieux compris grâce aux exemples de réalisation donnés ci-après à titre indicatif, mais non limitatif, et qui sont illustrés par les schémas annexés dans lesquels :
- les figures 1 et 2 sont des vues de côté d'un poste de raboutage réalisé conformément à l'invention illustrant la manière dont est effectuée l'opération de raboutage et le remplacement d'une bobine vide par une bobine pleine ;
- les figures 3 à 8 illustrent une seconde forme de réalisation de l'installation conforme à l'invention, et montrent l'ensemble des phases du cycle de raboutage sur une telle installation ;
- la figure 9 illustre, en élévation, une variante d'une installation telle qu'illustrée par les figures 3 à 8, variante portant plus spécifiquement sur la structure des surfaces d'appui et des organes de découpe.

En se reportant aux figures annexées, et plus particulièrement à la figure 1, l'invention vise donc à résoudre le problème de réaliser le raboutage (raccordement) entre la fin d'un rouleau d'alimentation (R1) d'une ligne de transformation d'une matière se présentant sous la forme d'une bande (1) avec l'amorce de la matière, désignée également par la référence (1) d'un nouveau rouleau (R2), et ce sans arrêt de la ligne de transformation de la matière (1).

Pour ce faire, conformément à l'invention, on réalise, de manière connue, une réserve d'une certaine longueur de ladite matière (1) en aval du poste d'alimentation représenté à la figure 1 et la ligne de transformation non représentée.

Conformément à l'invention, on dispose, entre le poste d'alimentation de matière (1) et la zone de réserve de la matière qui précède la ligne de transformation, un poste de raboutage, désigné par la référence générale (2), constitué essentiellement d'un bâti vertical à l'extérieur duquel est disposée la source d'alimentation en matière (rouleau R1), et dont l'autre face constitue un poste de travail pour l'opérateur. Ce bâti supporte deux cylindres de renvoi (3,4), espacés l'un de l'autre et qui définissent un passage vertical pour la matière (1) en regard de la zone de travail.

Pour la mise en oeuvre du procédé conforme à l'invention, les moyens de raboutage, montés sur ledit bâti vertical, comprennent des moyens désignés par la référence générale (5) permettant de stopper l'avance de la matière (1) dans la zone de présentation verticale comprise entre les cylindres (3,4) et, en amont de ces moyens (5), un ensemble de découpe (6) destiné à couper la matière (1) provenant du rouleau (R1) en voie d'épuisement en vue de réaliser le raboutage.

L'ensemble de raboutage proprement dit est, quant à lui, constitué par une « presse » qui, conformément à l'invention, comprend une table ou rampe pivotante (7), pouvant prendre deux positions, l'une horizontale telle que représentée aux figures 1 et 2 permettant la mise en place et le positionnement de l'extrémité (8) de la matière (1) provenant du nouveau rouleau (B2), et l'autre, en regard d'une surface d'appui (9) verticale disposée transversalement par rapport à la bande de matière (1), à l'arrière de cette dernière, dans la zone comprise entre le premier cylindre de renvoi (3) et les moyens de découpe (6).

La rampe ou table (7) est avantageusement une rampe aspirante qui permet de maintenir l'extrémité de la matière (1) provenant du rouleau (R2). Eventuellement, le maintien de la matière pourrait être assuré par d'autres moyens équivalents, tel que par exemple pinçage.

Lorsque cette extrémité est positionnée, l'opérateur rapporte à sa surface une bande adhésive double face ou une bande thermocollante.

Conformément à l'invention, lorsque l'on souhaite réaliser l'opération de raboutage lorsque la bobine (R1) est sur le point d'arriver à épuisement, l'avance de la matière (1) est bloquée et l'opération de découpe est réalisée.

Après découpe, l'extrémité est ramenée au niveau de la surface d'appui (9).

Dans la forme de réalisation illustrée à la figure 1, ce positionnement de la matière est réalisé en associant au cylindre (4) un ensemble presseur comportant un cylindre (10) susceptible d'être entraîné en rotation par un moteur (11).

Le pincement de la matière (1) contre le cylindre (4) est obtenu au moyen d'un vérin amenant le cylindre (10) au contact du cylindre (4). Il suffit de faire tourner le cylindre (10) pour que l'extrémité coupée soit positionnée en regard de la surface d'appui (9).

Cette opération étant faite, on provoque par exemple au moyen d'un vérin (12), le pivotement de la table de présentation (7), de telle sorte que l'extrémité (8) revêtue de sa bande adhésive ou thermocollante vienne se superposer à l'extrémité libre positionnée sur la surface d'appui (9).

Lorsque la liaison des deux extrémités est obtenue au moyen d'un ruban thermocollant, la surface d'appui (9) est associée à un patin chauffant.

Dans un tel cas, pour réaliser une liaison parfaite, l'ensemble (7,9) est soumis à une pression, pression communiquée par exemple par tout moyen approprié, tel que boudin hydraulique agissant sur toute la longueur d'appui.

Par ailleurs, des moyens de verrouillage additionnels (13)des deux éléments (7,9) l'un contre l'autre sont prévus.

Ainsi que cela ressort de la figure 2, ces moyens de verrouillage peuvent être constitués par deux éléments (13) en forme d'étriers qui assurent le maintien de l'ensemble (7,9) constituant la presse.

Après raboutage, le rouleau (R1) épuisé sur lequel a été renvidée la matière découpée située en dessous du couteau (6), est évacué et le nouveau rouleau (R2) est positionné en vue de réaliser une alimentation normale.

Le raboutage étant fait, l'élément (5) de blocage du défilement est ouvert et la ligne de transformation de la matière se trouve à nouveau alimentée.

L'opérateur peut donc amener un nouveau rouleau et préparer une nouvelle phase de raccordement.

La figure 2 illustre plus en détail la structure d'un poste d'alimentation de la matière, équipé d'un ensemble de raboutage conforme à l'invention tel que décrit précédemment et illustré par la figure 1.

Dans cette forme de réalisation, le bâti vertical supportant l'ensemble des moyens constituant le poste de raboutage, est monté sur un bâti principal (20) qui supporte le rouleau (R1) d'alimentation en matière. Le déroulement de ce rouleau est obtenu par l'intermédiaire d'un moteur (21). Il pourrait cependant être envisagé d'assurer le déroulement de la matière par simple traction sur cette dernière, le rouleau étant alors monté libre en rotation sur un support approprié.

Lorsque le rouleau (R1) est épuisé, et que l'opération de raboutage a été effectuée avec l'extrémité de matière (8) d'un rouleau de remplacement (R2), le tube sur lequel a été réenroulée la longueur de matière (1) située en amont de la zone de coupe lors de l'opération de raboutage, est désaccouplé du moteur d'entraînement et est enlevé de la machine.

Une telle opération est réalisée par exemple par l'intermédiaire d'un ensemble pivotant (22) commandé par un vérin (23) qui transfère le tube épuisé à une zone d'évacuation portée par exemple par le chariot (24) qui assure le positionnement du nouveau rouleau (R2).

Concernant ce nouveau rouleau (R2), celui-ci est donc amené par un opérateur au moyen d'un chariot et, après opération de raboutage, il est amené en position d'entraînement par le moteur (21) au moyen d'un ensemble élévateur (25) déplaçable le long du bâti (20).

Les figures 3 à 9 illustrent une seconde forme de réalisation d'une installation conforme à l'invention, montrant l'ensemble des phases du cycle de raboutage sur une telle installation.

Dans cette forme de réalisation, l'installation conforme à l'invention comporte deux ensembles de raboutage (A,B) disposés en regard l'un de l'autre et définissant entre eux une zone de travail pour l'opérateur.

L'alimentation en matière (1) est obtenue à partir de deux rouleaux (R1,R2) disposés de chaque côté des bâtis verticaux supportant les moyens de raboutage.

Une telle conception est particulièrement adaptée lorsque l'on est confronté à des opérations de raboutage rapprochées l'une de l'autre, notamment dans le cas de produits lourds, tels que matériaux destinés à réaliser des articles moulés ou conformés qui peuvent peser plus d'une centaines de grammes au mètre carré, ce qui limite donc la longueur du produit stocké sous la forme d'enroulement.

Dans cette forme de réalisation, chaque bâti vertical supporte un cylindre de détour (3) pour la matière et l'ensemble formant presse est constitué d'une part par une table d'aspiration (7) pour le positionnement de l'extrémité (8) de la matière supportée par le rouleau destiné à être substitué à celui en voie d'épuisement, et, d'autre part, une surface d'appui transversale (9).

Dans cette forme de réalisation, le positionnement de la matière dans un plan vertical passant par le cylindre de détour inférieur (3) et la surface d'appui transversale (9), est obtenu par l'intermédiaire d'un ensemble déplaçable en partie haute du bâti entre les deux postes de travail (A,B).

Cet ensemble en forme de chariot (30) comporte un rouleau de détour (31), et supporte également les moyens de coupe (6) de la matière prélevée sur le rouleau (R1) en voie d'épuisement afin de pouvoir réaliser l'opération de raboutage proprement dite.

Un tel moyen de coupe est par exemple constitué par un couteau pivotant, ou par un massicot ou tout autre moyen de découpe équivalent.

En se reportant aux figures 3 à 8, le mode de fonctionnement d'une telle installation est le suivant.

En se reportant à la figure 3, la matière qui alimente l'installation de transformation, provient du rouleau (R1), le chariot (30) étant donc situé du côté gauche de l'installation. Pendant le déroulement du rouleau (R1), l'opérateur prépare l'amorce (8) de la matière (1) portée par le rouleau (R2) en positionnant son extrémité sur la table aspirante (7) du poste (B).

Le rouleau (R1) arrivant à épuisement, le chariot (30) est déplacé vers le poste (B) et, lors de ce déplacement, le cylindre de renvoi (31) entraîne la matière (1) pour la positionner contre la surface d'appui (9) (figure 4).

Ce positionnement étant réalisé, on procède au blocage de la matière (1) en fermant l'ensemble presseur (5) et l'on réalise la coupe par pivotement du couteau (6) (figure 5). Cette coupe étant réalisée au raz de la surface d'appui (9), il n'est pas nécessaire de rappeler la matière. L'extrémité coupée se trouve positionnée au niveau du support d'appui transversal (9) et la matière (1) située en dessous du couteau est ramenée sur l'enroulement (R1) en faisant tourner celui-ci à l'envers (figure 5).

Simultanément à cette phase, on provoque le basculement de la table support (7) qui vient s'appuyer contre la surface d'appui transversale (9), ce qui permet la réalisation de l'opération de raboutage.

Cela étant fait, l'alimentation de l'installation de transformation peut reprendre normalement (figure 6), le presseur (5) étant ouvert et le dérouleur (R2) mis en fonctionnement.

Un nouveau rouleau (R1) peut alors être amené (figure 6) et l'opérateur peut alors procéder sur le poste (A) à la mise en place de l'extrémité de la matière de ce rouleau en vue d'un raboutage ultérieur.

Lorsque le rouleau (R2) arrive à épuisement (figure 7), le chariot est déplacé vers le poste (A) et entraîne la matière au niveau du poste (A) où elle se trouve positionnée verticalement.

Dans cette position, le couteau (6) découpe la matière au niveau de la surface d'appui du poste (A) et l'opération de raboutage est réalisée comme décrit précédemment (figure 8).

Il convient de noter que l'opérateur n'est présent dans la zone de travail que pendant la phase de mise en place de l'extrémité d'un nouveau rouleau à la surface de la table ou rampe pivotante, toutes les autres opérations étant faites automatiquement.

La figure 9 illustre une variante d'une installation telle que décrite précédemment et illustrée par les figures 3 à 8.

Dans cette variante, la table pivotante (7) comporte, à son extrémité, sur toute sa longueur, un cylindre (40) monté libre en rotation.

La surface d'appui transversale (9) est également constituée par un cylindre fou monté libre en rotation et contre lequel s'appuie le cylindre (40) de la table.

Par ailleurs, dans cette forme de réalisation, les moyens de découpe sont constitués par un massicot, et ce d'une manière similaire au couteau décrit et illustré par les figures 1 et 2.

Par suite, comme dans les modes de réalisation illustrés par les figures 1 et 2, après découpe, la matière est amenée au niveau de la surface d'appui transversale au moyen d'un ensemble motorisé.

Par rapport à la forme de réalisation illustrée par les figures 3 à 8, une telle structure présente comme avantage de permettre un laminage de l'élément collant et un redémarrage de la ligne avant même de ramener la table pivotante en position horizontale pour effectuer une nouvelle préparation. Cela entraîne donc un gain de temps.

Dans toutes les formes de réalisation conformes à l'invention, la table ou rampe pivotante peut être associée à des moyens permettant son réalignement de manière automatique avec l'extrémité du nouveau rouleau de matière.

Par rapport aux solutions antérieures, le procédé conforme à l'invention et les installations qui permettent sa mise en oeuvre, présentent l'avantage que l'opération de raboutage peut être effectuée automatiquement, sans arrêt de la ligne de production, et ce en toute sécurité pour les opérateurs.

De plus, de telles installations sont très compactes, occupent une faible surface au sol. L'opération de raboutage est réalisée de manière précise et très rapidement, le cycle complet étant de l'ordre de quelques secondes.

Bien entendu, l'invention n'est pas limitée aux exemples concrets donnés précédemment, mais elle en couvre toutes les variantes réalisées dans le cadre de l'invention revendiquée.

## Revendications

1. Procédé de raboutage entre un matériau en bande prélevé sur un rouleau (R1) et alimentant une ligne de transformation dudit matériau (1) et l'amorce (8) d'un second rouleau (R2) destiné à poursuivre l'alimentation après épuisement du premier sans arrêt de ladite ligne de transformation, selon lequel :
- on réalise une zone de réserve de matière en aval d'un poste d'alimentation et la ligne de transformation d'une longueur permettant le fonctionnement de cette dernière pendant la durée de phase de raboutage ;
- la matière (1) alimentant la ligne de transformation est déplacée verticalement entre deux éléments de guidage (3,4) montés sur un bâti vertical disposé entre le rouleau d'alimentation (R1) et une zone de travail pour un opérateur,
**caractérisé en ce que** :
- l'extrémité (8) du nouveau rouleau (R2) de matière est positionnée sur une surface d'appui (7) horizontale sous forme d'une rampe aspirante, l'opérateur, disposé dans la zone de travail, la recouvrant, sur toute sa largeur, d'une bande d'un élément de jonction tel qu'un adhésif double face ou ruban thermocollant;
- lorsque la bobine d'alimentation (R1) de l'installation est sur le point d'arriver à épuisement, la matière (1) est immobilisée dans la zone comprise entre les deux éléments de guidage (3,4), et est ensuite coupée transversalement ;
- l'extrémité coupée est alors positionnée verticalement en regard d'une seconde surface d'appui (9), s'étendant transversalement entre les éléments de guidage en dessous ou au dessus des moyens de découpe ;
- la rampe aspirante (7) supportant l'extrémité de la matière portée par le nouveau rouleau, pivote pour venir dans une position verticale en regard de la surface d'appui transversal (9) ;
- après positionnement, la rampe (7) et la surface d'appui transversale (9) sont pressées l'une contre l'autre, entraînant la solidarisation des deux extrémités de matière, ces extrémités étant superposées dans le prolongement l'une de l'autre ;
- après solidarisation et écartement de la rampe aspirante (7), le freinage de la matière est éliminé, l'alimentation à l'installation de transformation redevenant normale.

2. Installation pour la mise en oeuvre du procédé selon la revendication 1, comportant, disposé entre un poste d'alimentation d'un rouleau de matière et une ligne de transformation de ladite matière, un poste de raboutage (2) permettant de réaliser la jonction avec l'amorce (8) de la matière portée par un nouveau rouleau (R2) lors de l'épuisement du premier rouleau (R1), ledit ensemble de raboutage comprenant :
- un bâti vertical à l'extérieur duquel est disposée la source d'alimentation en matière, et dont l'autre face constitue un poste de travail pour l'opérateur, ledit bâti supportant deux éléments de guidage (3,4) (cylindres), espacés l'un de l'autre, et définissant un passage vertical pour la matière (1) en regard de la zone de travail ;
- des moyens de raboutage proprement dits montés sur ledit bâti vertical et comprenant :
. des moyens d'arrêt (5) de l'alimentation en matière (1) et d'immobilisation de cette dernière dans le plan vertical compris entre les deux éléments de guidage (3,4);
. un ensemble de découpe (6), positionné en partie haute du bâti, immédiatement en amont des moyens des moyens de blocage (5) de la matière;
**caractérisé en ce que** lesdits moyens de raboutage comprennent :
- une presse comprenant une table ou rampe pivotante (7) entre deux positions, l'une horizontale à l'intérieur de la zone constituant le poste de travail pour l'opérateur et sensiblement à la hauteur des hanches dudit opérateur, permettant la mise en place et le positionnement de l'extrémité (8) du nouveau rouleau de matière et la mise en place d'un élément de jonction tel qu'un adhésif double face ou ruban thermocollant, et l'autre, en regard d'une surface d'appui (9) verticale disposée transversalement à l'arrière de la bande de matière entre le premier élément de guidage (3) et les organes de coupe (6) ;
- des moyens pour ramener éventuellement l'extrémité coupée de la matière alimentant la ligne de traitement au niveau de la surface d'appui transversale ;
- des moyens permettant de faire pivoter la table (7) supportant l'extrémité (8) du nouveau rouleau pour l'amener en regard de la surface d'appui transversale (9) ;
- des moyens presseurs appliquant la table pivotante (7) et la surface d'appui fixe (9) l'une contre l'autre pour réaliser la liaison entre les deux extrémités.

3. Installation selon la revendication 2, caractérisée en ce le poste d'alimentation des rouleaux (R1,R2) est disposé, si l'on considère la position de l'opérateur par rapport au bâti vertical supportant les moyens de raboutage, à l'arrière de l'ensemble de raboutage, ledit poste d'alimentation comportant des moyens permettant d'enlever automatiquement le rouleau vide et de lui substituer le nouveau rouleau plein.

4. Installation selon la revendication 2, **caractérisée en ce qu'**elle comporte deux ensembles de raboutage, espacés l'un de l'autre, et qui définissent entre eux une zone de travail pour l'opérateur, chaque bâti vertical supportant le cylindre de détour inférieur (3) ainsi qu'une presse comprenant la surface d'appui (table) (7) pivotante entre deux positions et la surface d'appui transversale (9) desdits ensembles de raboutage, le positionnement de la matière (1) dans un plan vertical passant par le cylindre de détour inférieur (3) et la surface d'appui transversale (7), étant obtenu par l'intermédiaire d'un ensemble (chariot) (30) déplaçable en partie haute du bâti entre les deux postes de travail (A,B), ledit ensemble (30) comportant un élément de détour (31) et le moyen de coupe (6) de la matière prélevée sur le rouleau en voie d'épuisement afin de pouvoir réaliser l'opération de raboutage proprement dite.

5. Installation selon la revendication 4, caractérisée en ce l'alimentation en matière (1) est obtenue directement à partir de rouleaux (R1, R2) disposés de chaque côté des bâtis verticaux.

## Claims

1. A method for splicing together a material in web form taken from a roll (R1) and fed to a conversion line for converting the said material (1) and the start (8) of a second roll (R2) intended to take over the feed when the first has run out without shutting the said conversion line down, whereby:
- a zone of reserve of material is produced downstream of a feed station and the conversion line of a length that allows the line to operate for the time taken for the splicing phase to be performed;
- the material (1) feeding the conversion line is moved vertically between two guide elements (3, 4) mounted on a vertical structure arranged between the feed roll (R1) and a work zone for an operator,
**characterized in that**:
- the end (8) of the new roll (R2) of material is positioned on a horizontal bearing surface (7) in the form of a suction ramp, the operator, arranged in the work zone, covering it, over its entire length, with a web of a joining element such as a double-sided adhesive tape or a heat-bondable tape;
- when the feed reel (R1) of the installation is about to run out, the material (1) is immobilized in the zone lying between the two guide elements (3, 4) and is then cut transversely;
- the cut end is then positioned vertically facing a second bearing surface (9), running transversely between the guide elements under or over the cutting means;
- the suction ramp (7) supporting the end of the material borne by the new roll, pivots to come into a vertical position facing the transverse bearing surface (9);
- after positioning, the ramp (7) and the transverse bearing surface (9) are pressed against each other, causing the two ends of material to be joined together, these ends being superposed in the continuation one of the other;
- after securing and once the suction ramp (7) has been moved away, the braking of the material is eliminated, the feed to the conversion installation reverting to normal.

2. Installation for implementing the method according to Claim 1 comprising, arranged between a feed station of a roll of material and a conversion line for converting the said material, a splicing station (2) allowing the start (8) of the material borne by a new roll (R2) to be joined in as the first roll (R1) runs out, the said splicing assembly comprising:
- a vertical structure outside which the material feed source is arranged, and the other face of which constitutes a workstation to the operator, the said structure supporting two guide elements (3, 4) (cylinders) spaced apart and defining a vertical passage for the material (1) facing the work zone;
- splicing means proper mounted on the said vertical structure and comprising:
. stop means (5) for stopping the feed of material (1) and immobilizing this material in the vertical plane lying between the two guide elements (3, 4);
. a cutting assembly (6) positioned in the upper part of the structure immediately upstream of the material immobilizing means (5);
**characterized in that** the said splicing means comprise:
- a press comprising a table or ramp (7) pivoting between two positions, one horizontal inside the zone constituting the workstation for the operator and roughly at operator hip height, allowing the end (8) of the new roll to be placed and positioned and allowing a joining element such as a double-sided adhesive tape or heat-bondable tape to be set in place and the other facing a vertical bearing surface (9) arranged transversely behind the web of material between the first guide element (3) and the cutting members (6);
- means for possibly leading in the cut end of the material feeding the processing line at the transverse bearing surface;
- means for pivoting the table (7) supporting the end (8) of the new roll to bring it in facing the transverse bearing surface (9);
- pressing means applying the pivoting table (7) and the fixed bearing surface (9) one against the other to bond the two ends together.

3. Installation according to Claim 2, **characterized in that** the feed station of the rolls (R1, R2) is arranged, when considering the position of the operator with respect to the vertical structure supporting the splicing means, behind the splicing assembly, the said feed station comprising means for automatically removing the empty roll and substituting the full new roll for it.

4. Installation according to Claim 2, **characterized in that** it comprises two splicing assemblies, spaced apart, and which define between them a work zone for the operator, each vertical structure supporting the lower turn cylinder (3) and a press comprising the bearing surface (table) (7) pivoting between two positions and the transverse bearing surface (9) for the said splicing assemblies, the positioning of the material (1) in a vertical plane passing through the lower turn cylinder (3) and the transverse bearing surface (7) being obtained by means of an assembly (carriage) (30) that can be moved in the upper part of the structure between the two workstations (A, B), the said assembly (30) comprising a turn element (31) and the cutting means (6) for cutting the material taken from the roll that is about to run out so that the actual splicing operation proper can be performed.

5. Installation according to Claim 4, **characterized in that** the feed of material (1) is obtained directly from rolls (R1, R2) arranged one on each side of the vertical structures.

## Patentansprüche

1. Verbindungsverfahren zwischen einer Materialbahn, die einer Rolle (R1) entnommen wird, und einer Bearbeitungsstraße des Materials (1) zugeführt wird, und dem Vorlauf (8) einer zweiten Rolle (R2) zur weiteren Versorgung, nachdem die erste aufgebraucht wurde, ohne dass die Bearbeitungsstraße angehalten werden muss, wobei :
- hinter einer Versorgungsstation und der Bearbeitungsstraße ein Reservebereich vorgesehen ist, der so lang ist, dass ein Betrieb der Bearbeitungsstraße während der Phase des Verbindens möglich ist ;
- das Material (1) für die Bearbeitungsstraße zwischen zwei Führungselementen (3, 4), die auf einem vertikalen Rahmen montiert sind, der zwischen der Zuführrolle (R1) und einem Arbeitsbereich für den Bedienungsmann angeordnet ist, vertikal verschoben wird,
**dadurch gekennzeichnet, dass** :
- das Ende (8) der neuen Materialrolle (R2) auf einer horizontalen Auflagefläche (7) in Form einer Ansaugrampe positioniert wird, wobei der Bedienungsmann sie im Arbeitsbereich über ihre gesamte Breite mit einer Bahn aus einem Verbindungselement überzieht wie beispielsweise einem doppelseitigen Klebeband oder einem Heißklebestreifen ;
- das Material (1) in dem Bereich zwischen den beiden Führungselementen (3, 4) zum Stillstand kommt und anschließend quer abgeschnitten wird, wenn die Zuführungsspule (R1) der Vorrichtung nahezu aufgebraucht ist ;
- sich das abgeschnittene Ende dann vertikal gegenüber einer zweiten Auflagefläche (9) befindet, die quer zwischen den Führungselementen unterhalb oder oberhalb der Schneidelemente verläuft ;
- sich die Ansaugrampe (7), die das Materialende von der neuen Rolle hält, dreht, und so in eine vertikale Position gegenüber der quer verlaufenden Auflagefläche (9) gelangt ;
- die Rampe (7) und die quer verlaufende Auflagefläche (9) nach der Positionierung gegeneinander gedrückt werden, so dass sich die beiden Materialenden miteinander verbinden, wobei sich diese Enden in ihrer Verlängerung übereinanderlagern ;
- die Sicherung des Materials nach dem Verbinden und nach dem Entfernen der Ansaugrampe (7) beseitigt wird und die Zufuhr zur Bearbeitungsstraße wieder normal läuft.

2. Vorrichtung zur Durchführung des Verfahrens nach Anspruch 1 mit einer Verbindungsstation (2) zwischen einer Versorgungsstation einer Materialrolle und einer Bearbeitungsstraße für das Material, wobei die Verbindungsstation die Verbindung mit dem Vorlauf (8) des Materials auf einer neuen Rolle (R2) ermöglicht, wenn die erste Rolle (R1) aufgebraucht ist, wobei die Verbindungseinheit folgendes besitzt:
- einen vertikalen Rahmen, an dessen Außenseite die Materialzufuhrquelle angeordnet ist, und dessen andere Seite eine Arbeitsstation für den Bedienungsmann darstellt, wobei der Rahmen zwei Führungselemente (3, 4) (Zylinder) besitzt, die in einem Abstand zueinander angeordnet sind, und die eine vertikale Durchführung für das Material (1) gegenüber dem Arbeitsbereich bilden ;
- die eigentlichen Verbindungselemente, die auf dem vertikalen Rahmen montiert sind, und folgendes aufweisen :
Stoppelemente (5) für die Materialzufuhr (1) und Verriegelungselemente für letztere in der vertikalen Ebene zwischen den beiden Führungselementen (3, 4) ;
. eine Schneideinheit (6) im oberen Teil des Rahmens unmittelbar vor den Blockierelementen (5) des Materials ;
**dadurch gekennzeichnet, dass** die Verbindungselemente folgendes besitzen :
- eine Presse mit einem Tisch oder einer Schwenkrampe (7) zwischen zwei Positionen :
einer horizontalen Position in dem Bereich der Arbeitsstation für den Bedienungsmann, im wesentlichen in Hüfthöhe des Bedienungsmannes, welche die Einrichtung und Positionierung des Endes (8) der neuen Materialrolle und die Einrichtung eines Verbindungselementes wie eines doppelseitigen Klebebandes oder
eines Heißklebestreifens ermöglicht ; und einer Position gegenüber einer vertikalen Auflagefläche (9), die quer hinter der Materialbahn zwischen dem ersten Führungselement (3) und den Schneidelementen (6) angeordnet ist ;
- Elemente, um das abgeschnittene Materialende, das der Bearbeitungsstraße im Bereich der quer verlaufenden Auflagefläche zugeführt wird, eventuell wieder zurückzubringen ;
- Elemente zum Drehen des Tisches (7), der das Ende (8) der neuen Rolle hält, um ihn in eine Position gegenüber der quer verlaufenden Auflagefläche (9) zu bringen ;
- Druckelemente, womit der Drehtisch (7) und die feststehende Auflagefläche (9) gegeneinander gedrückt werden, um die Verbindung zwischen den beiden Enden herzustellen.

3. Vorrichtung nach Anspruch 2, **dadurch gekennzeichnet, dass** die Zufuhrstation für die Rollen (R1, R2) hinter der Verbindungseinheit angeordnet ist, wenn man die Position des Bedienungsmannes gegenüber dem vertikalen Rahmen betrachtet, der die Verbindungselemente hält, wobei diese Zufuhrstation Elemente besitzt, mit Hilfe derer die leere Rolle automatisch entfernt und durch die neue, volle Rolle ersetzt werden kann.

4. Vorrichtung nach Anspruch 2, **dadurch gekennzeichnet, dass** sie zwei Verbindungseinheiten besitzt, die in einem Abstand zueinander angeordnet sind, und untereinander einen Arbeitsbereich für den Bedienungsmann bilden, wobei jeder vertikale Rahmen den unteren Zylinder (3) sowie eine Presse mit der zwischen zwei Positionen drehbaren Auflagefläche (Tisch) (7) und der quer verlaufenden Auflagefläche (9) der Verbindungselemente stützt, wobei die Positionierung des Materials (1) in einer vertikalen Ebene, die durch den unteren Zylinder (3) und die quer verlaufende Auflagefläche (7) verläuft, mittels einer Einheit (Wagen) (30) erreicht wird, die im oberen Bereich des Rahmens zwischen zwei Arbeitspositionen (A, B) verschoben werden kann, wobei die Einheit (30) ein Leitelement (31) und das Schneidelement (6) für das Material besitzt, das der Rolle entnommen wurde, die nahezu aufgebraucht ist, so dass der eigentliche Arbeitsgang des Verbindens durchgeführt werden kann.

5. Vorrichtung nach Anspruch 4, **dadurch gekennzeichnet, dass** diese Zuführung von Material (1) direkt von den Rollen (R1, R2) aus erfolgt, die zu beiden Seiten der vertikalen Rahmen angeordnet sind.
